# EUROPÄISCHE PATENTSCHRIFT

(11) **EP 0 584 575 B1**
(45) Veröffentlichungstag und Bekanntmachung des Hinweises auf die Patenterteilung: **25.10.1995**
(21) Anmeldenummer: 93112213.9
(22) Anmeldetag: 30.07.1993
(51) Int. Cl.: F02B 69/06, F01L 13/00

(54) **Brennkraftmaschine mit einer Vorrichtung zum Umschalten von einer Betriebsart auf eine andere Betriebsart.**
Internal combustion engine having a mechanism for switching from one operating mode to another.
Moteur à combustion interne ayant un mécanisme pour changer les modes opératoires.

(30) Priorität: 22.08.1992 DE 4227927
(43) Veröffentlichungstag der Anmeldung: 02.03.1994
(73) Patentinhaber: MAN Nutzfahrzeuge Aktiengesellschaft, 80976 München (DE)
(72) Erfinder: Neitz, Alfred, Ing. grad., D-90530 Wendelstein (DE); Ritter, Jürgen, Dipl.-Ing. (FH), D-90522 Oberasbach (DE); Schnitzer, Otto, Dipl.-Ing. (FH), D-90489 Nürnberg (DE)

(56) Entgegenhaltungen:
- FR-A- 2 375 447
- US-A- 2 694 387
- US-A- 3 019 776
- US-A- 4 664 070

## Beschreibung

Die Erfindung bezieht sich auf eine Brennkraftmaschine gemäß dem Gattungsbegriff des Patentanspruches 1.

Aus DE-OS 30 26 529 ist es bekannt, zwischen einer Nockenwelle und einer Stößelstange zur Betätigung eines Auslaßventils ein hydraulisches Gestänge zwischenzuschalten. Die Nockenwelle tragt einen Auslaßnocken, der zunächst einen als Zylinder fungierenden Stößel betätigt. Der Stößel weist in seinem inneren einen Nehmerkolben auf, welcher seine Bewegung auf die Stößelstange weitergibt und über einen Kipphebel das Auslaßventil betätigt. Zur Aktivierung des Nehmerkolbens im Bremsbetrieb ist eine Absteuerbohrung vorgesehen, die mit einer externen Steuereinrichtung in Verbindung steht. Die Steuereinrichtung ist als eine mehrzylindrige Pumpe ausgebildet, welche bei Betätigung einer Motorbremse den Geberkolben mit Drucköl beaufschlagt und somit das Auslaßventil auch im Verdichtungstakt öffnen kann. Eine derartige Einrichtung erfordert durch die Pumpe einen hohen baulichen Aufwand. Zwischen Pumpe und Geberkolben ist eine relativ lange Druckleitung erforderlich, die durch die Laufzeit der Druckwellen von der Pumpe zu den Geberkolben die Steuerzeiten ungünstig beeinflußt.

Nach FR-A- 23 75 447 die als nächstliegender Stand der Technik angesehen werden kann, ist es bekannt, die Auslaßventile einer Brennkraftmaschine auf hydraulischem Wege von Motor - auf Bremsbetrieb oder umgekehrt umzustellen. Zu diesem Zweck arbeiten die Auslaßnocken einer Nockenwelle mit Geberkolben zusammen, welche unter Zwischenschaltung von Steuerleitungen mit Nehmerkolben in Verbindung stehen, welche die Auslaßventile betätigen. Die Nehmerkolben sind mit unterschiedlichen Durchmessern ausgeführt, wobei im Motorbetrieb die Kolben kleineren Durchmessers und im Bremsbetrieb die mit größerem Durchmesser beaufschlagt werden. Die Umschaltung beispielsweise von Motor - auf Bremsbetrieb erfolgt durch einen Schaltschieber, der die Geberkolben mit den größeren Nehmerkolben verbindet und das Auslaßventil einen Spalt weit öffnet. Wird wieder auf Motorbetrieb umgestellt, werden durch Verschieben des Schaltschiebers entsprechende Geberkolben über die Steuerleitungen mit den kleineren Nehmerkolben verbunden, so daß diese aufgrund des kleineren Durchmessers das Auslaßventil für den normalen Auspufftakt weiter anheben. Eine derartige Vorrichtung ist nicht in der Lage von Viertakt auf Zweitakt umzustellen, da keine Betätigung für Einlaßventile vorgesehen ist. Zudem läßt sich die Bremsleistung nicht optimieren, da zwar durch den Schaltschieber die Zuordnung der Auslaßnocken zu den Auslaßventilen geändert wird, aber wegen der Verwendung gleicher Nocken für Motor - und Bremsbetrieb keine genaue Festlegung der günstigsten Steuerzeiten für den jeweiligen Betriebszustand möglich ist. Desweiteren benötigt die Vorrichtung wegen des Gewirres an Steuerleitungen ein großes Bauvolumen, ist in der Herstellung teuer und zudem durch die vielen für die Steuerleitungen erforderlichen Dichtungen störungsanfällig.

Ausgehend von einer Motorbremse entsprechend dem Gattungsbegriff des Patentanspruches 1 liegt der Erfindung die Aufgabe zugrunde eine Brennkraftmaschine mit einer Vorrichtung zur Umschaltung von einer Betriebsart auf eine andere Betriebsart, beispielsweise von Viertakt-Motorbetrieb auf Zweitakt-Bremsbetrieb zu schaffen.

Gelöst wird diese Aufgabe durch die Merkmale des Patentanspruches 1.

Durch die Verwendung verschiedener Nocken zur Ansteuerung der Auslaßventile für Motor- und Bremsbetrieb und ebenso verschiedener Nocken für die Einlaßventile ist man in der Lage, die für eine bestimmte Betriebsart günstigsten Ventilsteuerzeiten festzulegen. Durch die kompakte Bauweise wird die kürzeste Verbindung zwischen Geber- und Nehmerkolben erreicht, wodurch die genaue Einhaltung der durch die Nockenform vorgegebenen Steuerzeiten gewährleistet ist. Die kompakte Bauweise ermöglicht zudem ein kleines Bauvolumen und hohe Betriebssicherheit.

Durch den Rundschieber werden die Geberkolben und Nehmerkolben auf kürzestem Wege verbunden.

Eine vorteilhafte Ausbildung des Rundschiebers ist den Merkmalen des Anspruches 2 zu entnehmen.

Durch die vier Steuerbohrungen des Rundschiebers ist es allein durch dessen axiale Verschiebung möglich von Motor- auf Bremsbetrieb umzuschalten. Die Geber- und Nehmerkolben werden auf kürzestem Wege mittels Hydraulikgestänge verbunden, wodurch die Ventilerhebungen exakt einhaltbar sind. Eine zusätzliche Beeinflussung der Bewegung der Nehmerkolben ist durch die Steuerventile möglich.

Eine Weiterbildung des Steuerventils ist durch Anspruch 3 gegeben. Die Elektronik gestattet es die hydraulische Verbindung von Geber- und Nehmerkolben zu unterbrechen, wenn sich der Geberkolben gerade auf dem Grundkreis eines der Nocken befindet, wodurch vermieden wird, daß ein gerade geöffnetes Ventil abstürzt, oder ein Öffnungsstoß an der auflaufenden Nockenflanke erfolgt. Das Kugelventil des Steuerventils fungiert als Rückschlagventil zur Nachfüllung von Leckageverlusten.

Die Unteransprüche 4 bis 12 zeigen die Variationsmöglichkeiten, die sich aus dem Mechanismus zum Umschalten nach den Patentansprüchen 1 bis 3 ergeben.

Ein besonderer Vorteil ist darin zu sehen, daß das Umschalten von einer Betriebsart in eine andere Betriebsart allein dadurch bewerkstelligt werden kann, daß man die Erhebungen der Nockenwelle variiert und/oder das Übersetzungsverhältnis von Nockenwelle zu einer Kurbelwelle der Brennkraftmaschine von 2 : 1 auf 1 : 1 oder umgekehrt verändert, ohne daß weitere Änderungen am erfindungsgemäßen Mechanismus selbst erforderlich wären.

Ein Ausführungsbeispiel des erfindungsgemäßen Umschaltmechanismus ist in Zeichnungen dargestellt. Es zeigt:
- Figur 1: eine Seitenansicht des Umschaltmechanismus
- Figur 2: einen Schnitt durch Geber- und Nehmerkolben mit Rundschieber und Steuerventil
- Figur 3: ein Steuerdiagramm für den Zweitakt-Bremsbetrieb
Jeder Zylinder einer Brennkraftmaschine weist ein Einlaß- und ein Auslaßventil auf, wobei das Einlaßventil nach Figur 1 durch eine erste Stößelstange 1 und das Auslaßventil durch eine zweite Stößelstange 2 betätigt wird. Die Kraftübertragung von einer Nockenwelle 3 auf die beiden Stößelstangen 1, 2 erfolgt mittels hydraulischer Gestänge 4. Jedes der Gestänge 4 wird aus Geberkolben 5 bis 8, aus zwei Nehmerkolben 9 und 10 und einem Rundschieber 11 mit Steuerbohrungen 12 bis 15 gebildet. Der Rundschieber 11 dient erfindungsgemäß dem Umschalten von einer Betriebsart auf eine andere Betriebsart.

In der in Figur 1 gezeichneten Stellung des Rundschiebers 11 wird beispielsweise als Ausgangsbetriebsart im Viertakt-Motorbetrieb gefahren und anschließend auf Zweitakt-Bremsbetrieb umgeschaltet. Ein erster Einlaß- und ein erster Auslaßnocken 16, 17 der Nockenwelle 3 betätigt den ersten und dritten Geberkolben 5, 7. Da alle vier Geberkolben baugleich sind wurde zur Erläuterung nur der erste Geberkolben 5 näher dargestellt. Der erste Geberkolben 5 ist über die erste Steuerbohrung 12 im Rundschieber 11 mit dem ersten Nehmerkolben 9 verbunden, welcher über die erste Stößelstange 1 das nicht dargestellte Einlaßventil betätigt. Der dritte Geberkolben 7 ist über die dritte Steuerbohrung 13 mit dem zweiten Nehmerkolben 10 verbunden, welcher über die zweite Stößelstange 2 das ebenfalls nicht dargestellte Auslaßventil betätigt.

Auf der Nockenwelle 3 ist neben dem ersten Einlaß- und ersten Auslaßnocken 16, 17 noch zweiten Einlaß- und zweiten Auslaßnocken 18, 19 vorgesehen, die mit den zweiten und vierten Geberkolben 6, 8 zusammenwirken.

In der gezeigten Stellung des Rundschiebers 11 ist der zweite und vierte Geberkolben 6, 8 über eine im Rundschieber 11 angeordnete Umfangsnut 20 und eine Ausgleichsbohrung 21 mit einem in Figur 2 dargestellten Ausweichkolben 22 verbunden. Durch die Ausgleichsbohrung 21 im Zusammenwirken mit dem Ausweichkolben 22 kann die von den Geberkolben 6, 8 geförderte Flüssigkeitsmenge abgespeichert werden. Der Rundschieber 11 kann durch eine Feder 22a in der Stellung Motorbetrieb gehalten werden. Die Ölversorgung des Systems wird über die Ausgleichsbohrung 21 und die Nut 24d sichergestellt. Die Nut 24d (Figur 2) verbindet über ein Kugelventil 24c die Absteuerbohrungen 24a und 24b mit der Ausgleichsbohrung 21.

Die Umschaltung auf den Zweitakt-Bremsbetrieb erfolgt durch Verschiebung des Rundschiebers 11 mittels Hydraulikdruck bis zum Anschlag 23. Die Verschiebung des als Kolben ausgebildeten Rundschiebers 11 erfolgt durch Hydraulikflüssigkeit, welche über eine Steuerbohrung 24 zugeführt wird. Nach Verschiebung des Rundschiebers 11 wird der zweite Geberkolben 6 über die zweite Steuerbohrung 14 mit dem Nehmerkolben 9 und der vierte Geberkolben 8 über die vierte Steuerbohrung 15 mit dem zweiten Nehmerkolben 10 verbunden.

Zur Speicherung der von dem ersten und dritten Geberkolben 5, 7 geförderten Flüssigkeitsmenge werden diese wiederum mittels der Umfangsnut 20 mit der Ausgleichsbohrung 21 verbunden.

Die Nehmerkolben 9, 10 können über die Absteuerbohrungen 24a, 24b, die Kugelventile 24c, die Nut 24d und die Ausgleichsbohrung 21 mit einer nicht dargestellten Ölversorgung verbunden werden. Die Absteuerbohrungen 24a, 24b können durch Steuerventile 25 (Figur 2) gesteuert werden. Vor der Umsteuerung des Rundschiebers 11 werden die Absteuerungbohrungen 24a, 24b durch die Magnetventile 25 geöffnet und zwar nur dann, wenn gerade der mit einem Nehmerkolben hydraulisch kommunizierende Geberkolben auf einem Grundkreis seines zugehörigen Nockens sitzt.

Figur 2 zeigt im Schnitt durch Geber- und Nehmerkolben den Mechanismus zur Umsteuerung. Die Nockenwelle 3 - beispielsweise mit erstem Einlaßnocken 16 - treibt den als Rollenstößel ausgebildeten ersten Geberkolben 5. Über die erste Steuerbohrung 12 im Rundschieber 11 pflanzt sich der Hydraulikdruck auf den ersten Nehmerkolben 9 und die erste Stößelstange 1 auf das nicht dargestellte Einlaßventil fort.

Wenn der Rundschieber 11 von der in Figur 1 gezeigten Motorstellung auf Bremsstellung umgesteuert werden soll wird zunächst mittels Steuerventil 25 das Kugelventil 24c von seinem Sitz angehoben und die Absteuerbohrung 24a geöffnet und zwar in einer Phase, in der sich der Rollenstößel des Geberkolbens auf dem Grundkreis des ersten Einlaßnockens 16 befindet. Die Hydraulikflüssigkeit wird dann über die Absteuerbohrung 24a, das durch das Steuerventil 25 geöffnete Kugelventil 24c und die Nut 24d in die Ausgleichsbohrung 21 des Ölversorgungssystems gefördert. Würde nämlich das Steuerventil 25 öffnen, wenn sich der Rollenstößel des Geberkolbens 5 auf der Nockenerhebung befindet, wenn also das Einlaßventil geöffnet ist, würde dieses durch plötzlichen Druckabbau unter dem Nehmerkolben 9 abstürzen und durch Aufschlagen auf den Ventilsitz Schaden nehmen. Um bei Fehlschaltung des Steuerventils 25 eine Beschädigung der Ventilsitze der Gaswechselventile auszuschließen, könnten die Nehmerkolben 9 und 10 mit einer hydraulischen Endlagendämpfung 26 ausgestattet werden.

Die Regelung des Steuerventils 25 ist ohne weiteres mit einer Elektronik möglich, welche über einen OT-Markengeber die Phasenlage der Nockenwelle 3 und des Einlaßnockens 16 erkennt. Gleiches gilt natürlich für die übrigen Geberkolben 6 bis 8.

Die nicht mit den beiden Nehmerkolben 9, 10 verbundenen Geberkolben fördern über die Ausgleichsbohrung 21 in einen Raum des Ausweichkolbens 22, welcher durch Federkraft belastet ist und dem geförderten Flüssigkeitsvolumen elastisch folgen kann.

Figur 3 zeigt eine vorteilhafte Steuerung der Ein- und Auslaßventile im Zweitakt-Bremsbetrieb, wie sie in DE-PS 39 00 739 vorgeschlagen wurde. Dabei öffnet das Auslaßventil kurz nach Ansaug-UT, so daß aus dem Auspuffrohr Abgas zurückströmt und den Druck vor der Verdichtung erhöht und somit das gesamte Druckniveau anhebt und die Bremsleistung steigert.

Entsprechend den Unteransprüchen 4 bis 12 kann allein durch Variation der Ein- und Auslaßnocken (16 bis 19) und durch Änderung des Übersetzungsverhältnisses zwischen Nockenwelle 3 und der antreibenden Kurbelwelle jede denkbare Betriebsart eingestellt werden, ohne daß der Mechanismus zum Umschalten geändert werden muß.

## Patentansprüche

1. Brennkraftmaschine mit einer Vorrichtung zum Umschalten von einer Betriebsart auf eine andere Betriebsart, bei der jeder Zylinder mindestens ein Auslaßventil und ein Einlaßventil aufweist, wobei das Auslaßventil von einem ersten Auslaßnocken (17) einer Nockenwelle (3) unter Zwischenschaltung eines aus Geber- und Nehmerkolben (7,10) bestehenden hydraulischen Gestänges betätigbar ist und das Gestänge eine Steuereinrichtung aufweist, die aus einem axial beweglichen Rundschieber (11) gebildet wird, wobei der Rundschieber (11) Steuerbohrungen aufweist, welche die Verbindung zwischen dem für die Betätigung des Auslaßventils vorgesehenen dritten Geberkolben (7) und dem Nehmerkolben (10) herstellen oder unterbrechen und wobei der Rundschieber (11) durch Druckölbeaufschlagung umschaltbar ist, dadurch gekennzeichnet, daß die Nockenwelle (3) neben dem ersten Auslaßnocken (17) noch einen zweiten Auslaßnocken (19), sowie einen ersten und zweiten Einlaßnocken (16, 18) für die Betätigung vierter, sowie erster und zweiter Geberkolben (8, 5, 6 ) aufweist, daß das hydraulische Gestänge zu einer kompakten baulichen Einheit zusammengefaßt ist, daß eine Umfangsnut (20) im Rundschieber (11) mittels einer Ausgleichsbohrung (21) mit einem Ausweichkolben (22) verbunden ist, wobei die Umfangsnut 20 wahlweise nur die Geberkolben 6, 8 bzw. 5,7 mit der Ausgleichsbohrung 21 verbindet, welche nicht aktiv sind und daß der Rundschieber (11) durch eine Feder (22a) in Ruhestellung gehalten wird.

2. Brennkraftmaschine nach Anspruch 1, dadurch gekennzeichnet, daß der Rundschieber (11) vier Steuerbohrungen (12 bis 15) aufweist, daß in Ruhestellung des Rundschiebers im Motorbetrieb der erste und dritte Geberkolben (5, 7) über eine erste und dritte Steuerbohrung (12, 13) mit dem ersten Nehmerkolben (9) des Einlaßventils und dem zweiten Nehmerkolben (10) des Auslaßventils verbunden ist, daß ein zweiter und vierter Geberkolben (6, 8) über eine Umfangsnut (20) im Rundschieber (11) mit einer Ausgleichsbohrung (21) verbunden ist, daß nach Umschaltung des Rundschiebers (11) auf Bremsbetrieb der zweite und vierte Geberkolben (6, 8) über eine zweite und vierte Steuerbohrung (14, 15) mit dem ersten und zweiten Nehmerkolben (9, 10) verbunden ist, während der erste und dritte Geberkolben (5, 7) mittels der Umfangsnut (20) mit der Ausgleichsbohrung (21) verbunden ist, daß jeder der Nehmerkolben (9, 10) über eine Bohrung (24a bzw. 24b) mittels durch Steuerventile (25) betätigbaren Kugelventilen (24c) mit einer Nut (24d) und die Ausgleichsbohrung (21) mit einer Ölversorgung korrespondiert, und daß der als Kolben ausgebildete Rundschieber (11) mittels Beaufschlagung über eine Druckölbohrung (24) im Bremsbetrieb gegen die Kraft der Feder (22a) verschiebbar und durch Anschlag (23) in seiner axialen Bewegung begrenzbar ist.

3. Brennkraftmaschine nach Anspruch 2, dadurch gekennzeichnet, daß die Steuerventile (25) von einer Elektronik ansteuerbar sind, und daß die Steuerventile (25) nur dann geöffnet werden, wenn die über den Rundschieber (11) mit den Nehmerkolben (9, 10) verbundenen Geberkolben (5, 7 bzw. 6, 8) auf einem Grundkreis der Nocken (16, 17 bzw. 18, 19) ruhen, und daß die Kugelventile (24c) als Rückschlagventile zur Nachfüllung von Leckageverlusten ausgebildet sind.

4. Brennkraftmaschine nach einem der Ansprüche 1 bis 3, dadurch gekennzeichnet, daß die Nocken (16 und 17) mit je einer Erhebung geeignet für einen Viertakt-Motorbetrieb und der Nocken (18) mit zwei Erhebungen und der Nocken (19) mit vier Erhebungen geeignet für einen Zweitakt-Bremsbetrieb versehen sind, wobei die Nockenwelle (3) mit halber Kurbelwellendrehzahl läuft.

5. Brennkraftmaschine nach einem der Ansprüche 1 bis 3, dadurch gekennzeichnet, daß die Nocken (16 und 17) mit je einer Erhebung geeignet für einen Viertakt-Motorbetrieb und der Nocken (18) mit einer Erhebung und der Nocken (19) mit zwei Erhebungen geeignet für einen Viertakt-Bremsbetrieb versehen sind, wobei die Nockenwelle (3) mit halber Kurbelwellendrehzahl läuft.

6. Brennkraftmaschine nach einem der Ansprüche 1 bis 3, dadurch gekennzeichnet, daß die Nocken (16 und 17) mit je einer Erhebung geeignet für einen Zweitakt-Motorbetrieb und der Nocken (18) mit einer Erhebung und der Nocken (19) mit zwei Erhebungen geeignet für einen Zweitakt-Bremsbetrieb versehen sind, wobei die Nockenwelle (3) mit Kurbelwellendrehzahl läuft.

7. Brennkraftmaschine nach einem der Ansprüche 1 bis 3, dadurch gekennzeichnet, daß die Nocken (16 und 17) mit je einer Erhebung geeignet für einen Viertakt-Motorbetrieb und der Nocken (18) mit zwei Erhebungen und der Nocken (19) mit zwei Erhebungen geeignet für einen Zweitakt-Bremsbetrieb versehen sind, wobei das Öffnen des Auslaßventils um den unteren Totpunkt und das Schließen um den oberen Totpunkt erfolgt und die Nockenwelle (3) mit halber Kurbelwellendrehzahl läuft.

8. Brennkraftmaschine nach einem der Ansprüche 1 bis 3, dadurch gekennzeichnet, daß die Nocken (16 und 17) mit je einer Erhebung geeignet für einen Viertakt-Motorbetrieb und der Nocken (18) mit einer Erhebung und der Nocken (19) mit einer Erhebung geeignet für einen Viertakt-Bremsbetrieb versehen sind, wobei das Öffnen des Auslaßventils um den unteren Totpunkt und das Schließen um den oberen Totpunkt erfolgt und die Nockenwelle (3) mit halber Kurbelwellendrehzahl läuft.

9. Brennkraftmaschine nach einem der Ansprüche 1 bis 3, dadurch gekennzeichnet, daß die Nocken (16 und 17) mit je einer Erhebung geeignet für einen Zweitakt-Motorbetrieb und die Nocken (18 und 19) mit je einer Erhebung geeignet für einen Zweitakt-Bremsbetrieb versehen sind, wobei das Öffnen des Auslaßventils um den unteren Totpunkt und das Schließen um den oberen Totpunkt erfolgt und die Nockenwelle (3) mit Kurbelwellendrehzahl läuft.

10. Brennkraftmaschine nach einem der Ansprüche 1 bis 3, dadurch gekennzeichnet, daß die Nocken (16 und 17) mit je einer Erhebung geeignet für einen Viertakt-Motorbetrieb und die Nocken (18 und 19) mit je zwei Erhebungen geeignet für einen Zweitakt-Motorbetrieb versehen sind, wobei die Nockenwelle (3) mit halber Kurbelwellendrehzahl läuft.

11. Brennkraftmaschine nach einem der Ansprüche 1 bis 3, dadurch gekennzeichnet, daß die Nocken (16 und 17) mit je einer Erhebung geeignet für einen Zweitakt-Motorbetrieb und die Nocken (18 und 19) mit je einer Erhebung geeignet für einen Zweitakt-Motorbetrieb mit geänderten Ventilerhebungen versehen sind, wobei die Nockenwelle (3) mit Kurbelwellendrehzahl läuft.

12. Brennkraftmaschine nach einem der Ansprüche 1 bis 3, dadurch gekennzeichnet, daß die Nocken (16 und 17) mit je einer Erhebung für einen Viertakt-Motorbetrieb und die Nocken (18 und 19) mit je einer Erhebung geeignet für einen Viertakt-Motorbetrieb mit geänderten Ventilerhebungen versehen sind, wobei die Nockenwelle (3) mit halber Kurbelwellendrehzahl läuft.

## Claims

1. An internal combustion engine with a device for switching from one mode of operation to another, wherein each cylinder has at least one exhaust valve and one intake valve, the exhaust valve being actuatable by means of a first exhaust cam (17) of a camshaft (3), with the interposition of a hydraulic rod system comprising driving and driven pistons (7, 10), the rod system having a control device formed from an axially displaceable piston slide valve (11) with control bores which produce or interrupt the connection between the third driving piston (7) - provided for actuation of the exhaust valve - and the driven piston (10), the piston slide valve (11) being switchable by means of the action of oil under pressure, **characterised in that** in addition to the first exhaust cam (17), the camshaft (3) has a second exhaust cam (19) and also a first and second intake cam (16, 18) for actuation of the fourth, the first and the second driving pistons (8, 5, 6), and the hydraulic rod system is combined into a compact constructional unit, and a peripheral groove (20) in the piston slide valve (11) is connected to an auxiliary piston (22) via a compensating bore (21), the peripheral groove (20) alternatively connecting only the inactive driving pistons (6, 8) or (5, 7) to the compensating bore (21), and the piston slide valve (11) is retained in its inoperative position by means of a spring (22a).

2. An internal combustion engine in accordance with claim 1, **characterised in that** the piston slide valve (11) has four control bores (12 to 15), and when the piston slide valve is in its inoperative position during engine operation the first and third driving pistons (5, 7) are connected via a first and a third control bore (12, 13) to the first driven piston (9) of the intake valve and to the second driven piston (10) of the exhaust valve, and the second and fourth driving pistons (6, 8) are connected to a compensating bore (21) via a peripheral groove (20) in the piston slide valve (11), and after the piston slide valve (11) has been switched to braking operation, the second and fourth driving pistons (6, 8) are connected to the first and second driven pistons (9, 10) via a second and a fourth control bore (14, 15), whilst the first and third driving pistons (5, 7) are connected to the compensating bore (21) via the peripheral groove (20), and with the aid of ball valves (24c) actuated by control valves (25) each of the driven pistons (9, 10) corresponds to a groove (24d) via a bore (24a and 24b respectively), and the compensating bore (21) corresponds to an oil supply, and during braking operation the slide valve (11) formed as a piston is displaceable against the force of the spring (22a) by means of action through a bore (24) for oil under pressure, and axial movement of the said piston slide valve can be limited by a stop device (23).

3. An internal combustion engine in accordance with claim 2, **characterised in that** the control valves (25) are controllable by means of electronics, and are only opened when the driving pistons (5, 7 or 6, 8) - connected to the driven pistons (9, 10) via the piston slide valve (11) - rest on a base circle of the cams (16, 17 or 18, 19), and the ball valves (24c) are formed as non-return valves for re-filling leakage losses.

4. An internal combustion engine in accordance with one of claims 1 to 3, **characterised in that** the cams (16 and 17) are each provided with one lobe suitable for four-stroke cycle engine operation, and the cam (18) is provided with two lobes and the cam (19) is provided with four lobes suitable for two-stroke cycle braking operation, the camshaft (3) running at half the speed of the crankshaft.

5. An internal combustion engine in accordance with one of claims 1 to 3, **characterised in that** the cams (16 and 17) are each provided with one lobe suitable for four-stroke cycle engine operation, and the cam (18) is provided with one lobe and the cam (19) is provided with two lobes suitable for four-stroke cycle braking operation, the camshaft (3) running at half the speed of the crankshaft.

6. An internal combustion engine in accordance with one of claims 1 to 3, **characterised in that** the cams (16 and 17) are each provided with one lobe suitable for two-stroke cycle engine operation, and the cam (18) is provided with one lobe and the cam (19) is provided with two lobes suitable for two-stroke cycle braking operation, the camshaft (3) running at the same speed as the crankshaft.

7. An internal combustion engine in accordance with one of claims 1 to 3, **characterised in that** the cams (16 and 17) are each provided with one lobe suitable for four-stroke cycle engine operation, and the cam (18) is provided with two lobes and the cam (19) is provided with two lobes suitable for two-stroke cycle braking operation, opening of the exhaust valve taking place about the lower dead centre and closure thereof taking place about the upper dead centre, and the camshaft (3) running at half the speed of the crankshaft.

8. An internal combustion engine in accordance with one of claims 1 to 3, **characterised in that** the cams (16 and 17) are each provided with one lobe suitable for four-stroke cycle engine operation, and the cam (18) is provided with one lobe and the cam (19) is provided with one lobe suitable for four-stroke cycle braking operation, opening of the exhaust valve taking place about the lower dead centre and closure thereof taking place about the upper dead centre, and the camshaft (3) running at half the speed of the crankshaft.

9. An internal combustion engine in accordance with one of claims 1 to 3, **characterised in that** the cams (16 and 17) are each provided with one lobe suitable for two-stroke cycle engine operation, and the cams (18 and 19) are each provided with one lobe suitable for two-stroke cycle braking operation, opening of the exhaust valve taking place about the lower dead centre and closure thereof taking place about the upper dead centre, and the camshaft (3) running at the same speed as the crankshaft.

10. An internal combustion engine in accordance with one of claims 1 to 3, **characterised in that** the cams (16 and 17) are each provided with one lobe suitable for four-stroke cycle engine operation, and the cams (18 and 19) are each provided with two lobes suitable for two-stroke cycle engine operation, the camshaft (3) running at half the speed of the crankshaft.

11. An internal combustion engine in accordance with one of claims 1 to 3, **characterised in that** the cams (16 and 17) are each provided with one lobe suitable for two-stroke cycle engine operation, and the cams (18 and 19) are each provided with one lobe suitable for two-stroke cycle engine operation with altered valve lifts, the camshaft (3) running at the same speed as the crankshaft.

12. An internal combustion engine in accordance with one of claims 1 to 3, **characterised in that** the cams (16 and 17) are each provided with one lobe suitable for four-stroke cycle engine operation, and the cams (18 and 19) are each provided with one lobe suitable for four-stroke cycle engine operation with altered valve lifts, the camshaft (3) running at half the speed of the crankshaft.

## Revendications

1. Moteur à combustion interne équipé d'un dispositif de commutation d'un mode de fonctionnement à un autre, dans lequel :
- chaque cylindre dispose d'au moins une soupape d'admission et d'une soupape d'échappement qui peut être actionnée par une première came (17) d'un arbre à cames (3), indirectement par l'intermédiaire d'une tringlerie hydraulique comportant un piston maître (7) et d'un piston recepteur (10),
- la tringlerie hydraulique comprend un dispositif de commande constitué d'un tiroir cylindrique circulaire (11) mobile axialement et percé d'alésage de commande établissant ou rompant la communication entre le troisième piston maître (7) prévu pour actionner la soupape d'échappement, et le piston récepteur (10), le tiroir (11) pouvant être commuté par l'action d'un fluide hydraulique sous pression, caractérisé en ce que :
- l'arbre à cames (3) porte, en plus de la première came d'échappement (17), une seconde came d'échappement (19), et de même une première et une seconde came d'admission (16, 18) pour actionner le quatrième, le premier et le second piston maître (8, 5, 6),
- la tringlerie hydraulique est rassemblées sous la forme d'une unité compacte, à l'intérieur de laquelle une gorge périphérique (20) du tiroir (11) est reliée à un piston d'évitement (22) par l'intermédiaire d'un alésage d'équilibrage (21),
- la gorge (20) relie au choix, à l'alésage d'équilibrage, les pistons maître non actifs, soit 6 et 8, soit 5 et 7, le tiroir (11) étant maintenu en position de repos par un ressort (22a),

2. Moteur à explosion selon la revendication 1, caractérisé en ce que :
- le tiroir (11) est percé de quatre alésages de commande (12 à 15),
- le tiroir étant en position de repos et le moteur fonctionnant en moteur, le premier et le troisième piston maître (5, 7) sont reliés par un premier et un troisième alésage de commande (12, 13) au premier piston récepteur (9) de la soupape d'admission et au second piston récepteur (10) de la soupape d'échappement, un deuxième et un quatrième piston maître (6, 8) étant reliés, par une gorge périphérique (20) du tiroir (11), à un alésage d'équilibrage (21),
- après commutation du tiroir (11) sur le fonctionnement en frein, le deuxième et le quatrième piston maître (6, 8) sont reliés par un deuxième et un quatrième alésage de commande (14, 15) au premier et au troisième piston récepteur (9, 10), tandis que le premier et le troisième piston maître (5, 7) est relié par la gorge périphérique (20) à l'alésage d'équilibrage (21),
- chacun des pistons récepteurs (9, 10) est en liaison avec une alimentation en fluide hydraulique, par un alésage (24a, 24b), des soupapes à bille (24a) asservies à des soupapes de commande (25), une rainure (24d) et l'alésage d'équilibrage (21),
- le tiroir (11), en forme de piston, peut être déplacé contre l'action d'un ressort par l'action d'un fluide sous pression amené par un alésage (24), pour venir en position de freinage, une butée (23) limitant son déplacement axial.

3. Moteur selon la revendication 2, caractérisé en ce que les soupapes de commande (25) peuvent être commandés par une électronique, de manière à ne s'ouvrir que lorsque les pistons maître (5, 7 ou 6,8)) et le tiroir (11) sont au contact du cercle de base des cames (16, 17 et 18, 19), les soupapes à bille (24c) jouant le rôle d'anti-retour pour compenser les pertes dues aux fuites.

4. Moteur selon une des revendications 1 à 3, caractérisé en ce que les cames (16 et 17) portent chacune une saillie correspondant à un fonctionnement en moteur à quatre temps, tandis que la came (18) porte deux saillies et la came (19) quatre saillies correspondant à un fonctionnement en frein à deux temps, l'arbres à cames (3) tournant à la moitié de la vitesse de vilebrequin.

5. Moteur selon une des revendications 1 à 3, caractérisé en ce que les cames (16 et 17) portent chacune une saillie correspondant à un fonctionnement en moteur à quatre temps, tandis que la came (18), porte une saillie et la came (19) deux saillies correspondant à un fonctionnement en frein à quatre temps, l'arbre à cames (3) tournant à moitié de la vitesse du vilebrequin.

6. Moteur selon une des revendications 1 à 3, caractérisé en ce que les cames (16 et 17) portent chacune une saillie correspondant à un fonctionnement en moteur à deux temps, tandis que la came (18) porte une saillie et la came (19) deux saillies correspondant à un fonctionnement en frein à deux temps, l'arbre à cames (3) tournant à la vitesse du vilebrequin.

7. Moteur selon une des revendications 1 à 3, caractérisé en ce que les cames (16 et 17) portent chacune une saillie correspondant à un fonctionnement en moteur à quatre temps, tandis que la came (18) porte deux saillies et la came (19) deux saillies correspondant à un fonctionnement en frein à deux temps, la soupape d'échappement s'ouvrant au point mort bas et se fermant au point mort haut, l'arbre à cames (3) tournant à la moitié de la vitesse du vilebrequin.

8. Moteur selon une des revendications 1 à 3, caractérisé en ce que les cames (16 et 17) portent chacune une saillie correspondant à un fonctionnement en moteur à quatre temps, tandis que la came (18) porte une saillie et la came (19) une saillie correspondant à un fonctionnement en frein à quatre temps, la soupape d'échappement s'ouvrant au point mort bas et se fermant au point mort haut et l'arbre à cames (3) tournant à moitié de la vitesse du vilebrequin.

9. Moteur selon une des revendications 1 à 3, caractérisé en ce que les cames (16 et 17) portent chacune une saillie correspondant à un fonctionnement en moteur à deux temps, tandis que les cames (18 et 19) portent chacune une saillie correspondant à un fonctionnement en frein à deux temps, la soupape d'échappement s'ouvrant au point mort bas et se fermant au point mort haut et l'arbre à cames tournant à la vitesse du vilebrequin.

10. Moteur selon une des revendications 1 à 3, caractérisé en ce que les cames (16 et 17) portent chacune une saillie correspondant au fonctionnement en moteur à quatre temps, tandis que les cames (18 et 19) portent chacune deux saillies correspondant à un fonctionnement en frein à deux temps, l'arbre à cames (3) tournant à la moitié de la vitesse du vilebrequin.

11. Moteur selon une des revendications 1 à 3, caractérisé en ce que les cames (16 et 17) portent chacune une saillie correspondant à un fonctionnement en moteur à deux temps tandis que les cames (18 et 19) portent chacune une saillie correspondant à un fonctionnement en moteur à deux temps avec des courses à soupapes modifiées, l'arbre à cames tournant à la moitié de la vitesse du vilebrequin.

12. Moteur selon une des revendications 1 à 3, caractérisé en ce que les cames (16 et 17) portent chacune une saillie correspondant à un fonctionnement en moteur à quatre temps tandis que les cames (18 et 19) portent chacune une saillie correspondant à un fonctionnement en moteur à quatre temps avec des courses à soupapes modifiées, l'arbre à cames (3) tournant à la moitié de la vitesse du vilebrequin.
